# DEMANDE DE BREVET EUROPEEN

(11) **EP 0 051 032 A1**
(43) Date de publication de la demande: **05.05.1982**
(21) Numéro de dépôt: 81401677.0
(22) Date de dépôt: 23.10.1981
(51) Int. Cl.: B65D 88/28

(54) **Silo pour le stockage de matières pulvérulentes**

(30) Priorité: 27.10.1980 FR 8022911
(71) Demandeur: COIGNET S.A., F-75008 Paris (FR)
(72) Inventeur: Fougea, Bernard, F-92200 Neuilly sur Seine (FR)
(74) Mandataire: CABINET BONNET-THIRION

(57) **Abrégé**

L'invention se rapporte aux silos pour le stockage de matières pulvérulentes.

Suivant l'invention, le silo comprend deux jupes concentriques (11, 12) verticales formant deux cellules (13, 14) reposant sur un socle massif (10); le socle étant caractérisé en ce qu'il forme conjointement un plancher (10A), des moyens (15, 20) aptes à permettre la vidange complète du silo, à l'aide de passages d'évacuation (17, 25) prévus dans le plancher, une série de galeries à axes rayonnants disposées à l'aplomb des passages d'évacuation précité

Application au stockage de matières pulvérulentes.

## Description

La présente invention se rapporte, d'une manière générale aux silos destinés au stockage de matières pulvérulentes, comportant au moins une jupe s'étendant verticalement et reposant sur un plancher plat horizontal, ladite jupe formant une cellule de stockage.

De tels silos comportent, de manière connue, des moyens aptes à permettre l'évacuation du produit stocké, ces moyens étant généralement disposés en partie inférieure du silo.

Les moyens prévus pour assurer l'évacuation du produit stocké, peuvent être classés en deux catégories à savoir, les moyens aptes à assurer une évacuation appelée par commodité "forcée", et les moyens aptes à assurer une évacuation par "gravité".

Dans la première catégorie de silos énoncée ci-dessus, le document AUFBEREITUNGS-TECHNIK, vol. 17, no. 11, 1976 DEVerlag für Aufbereitung Schirmer & Zeh WIESBADEN (DE) W. KLUGER : "_{B}eladeanlagen fur mehlförmige Schüttgüter" page 562 colonne 1 lignes 15-54 figure 9, enseigne un silo dont le plancher comporte un trou central d'évacuation, ainsi qu'une série de bossages dissymétriques entourant le trou central d'évacuation précité chacun desquels est disposé un moyen de soufflage alimentant des ouvertures prévues dans lesdits bossages.

Dans un silo tel que ci-dessus la présence de nombreux points de soufflage implique une installation de soufflage complexe et coûteuse. De plus, l'évacuation du produit se faisant par un point central unique n'est pas de nature à permettre une vidange rapide du silo.

On a aussi proposé dans la demande de brevet français N° 2 395 929 du 28 Juin 1977 un dispositif permettant la vidange pneumatique complète d'une enceinte de stockage à fond plat contenant des produits granuleux.

Dans cette réalisation, le plancher comporte une série de canaux en communication avec un canal périphérique relié à une source pneumatique, le fond comportant aussi une série de noyaux de renfort radiaux.

Dans une telle réalisation, l'évacuation est aussi réalisée par une évacuation centrale et l'on retrouve les mêmes inconvénients que ceux cités en ce qui concerne le document précité ; de plus on conçoit que la réalisation d'une multiplicité de cannaux avec orifices de soufflage conduit à une réalisation qui n'est pas exempte en difficultés de tout ordre d'où il résulte un prix de revient élevé.

Dans lessilos de deuxième catégorie, dans lesquels le produit est évacué uniquement par gravité, on a déjà prévu de ménager dans le plancher, une série de passages, tous de diamètres réduits, disposés régulièrement, ces passages étant chacun équipé d'unévanne, et le silo reposant sur un socle constitué d'une multiplicité de poteaux.

Généralement, dans les silos ci-dessus, la matière pulvérulente évacuée à travers les passages et les vannes, est reprise par des moyens transporteurs tels que tapis roulants prévus sous le plancher et à partir desquels elle peut être transportée en dehors des limites du silo par tous moyens appropriés.

Un inconvénient observé dans les silos du genre ci-dessus concerne la vidange de la matière pulvérulente ; en effet, la vidange étant effectuée par gravité, et le plancher étant plat, il subsiste dans le fond du silo une certaine quantité de matière pulvérulente plus ou moins importante, selon que la matière a tendance à motter, ce qui implique des interventions du personnel à l'intérieur de la cellule de stockage, pour effectuer la vidange complète du silo.

Un autre inconvénient remarqué concerne les poteaux sur lesquels repose le plancher ; ces poteaux, étant donné leur nombre important, constituent une gêne pour le placement des moyens transporteurs, reprenant la matière pulvérulente délivrée par les vannes.

De plus, le coût de réalisation de tels silos est élevé, notamment du fait que la construction d'une multiplicité de poteaux de support demande du temps, indépendamment de problèmes complexes de réalisation.

La présente invention vise plus particulièrement les silos de la deuxième catégorie, c'est-à-dire ceux dans lesquels le fond de la cellule est aménagé pour assurer l'évacuation du produit par gravité ; elle a pour objet un silo dont la configuration de la partie inférieure permet de supprimer les inconvénients jusqu'ici observés dans ce type de silo et ce, avec une mise en oeuvre aisée d'où il résulte des coûts de construction abaissés.

Dans ce but, un silo suivant l'invention, du genre comprenant au moins une cellule de stockage constituée par une jupe verticale dont le fond est constitué par un plancher horizontal reposant sur des moyens d'appui, le plancher comportant une multiplicité de passages propres à l'évacuation de la matière pulvérulente stockée, en association avec des vannes propres à délivrer la matière pulvérulente sur des moyens transporteurs, se caractérise en ce qu'il comprend un socle monobloc adapté à former conjointement un plancher, des moyens d'appui, et des galeries à axes rayonnants propres à recevoir chacune un transporteur en vue de transférer la matière pulvérulente en dehors des limites du silo, et en ce que la face supérieure du plancher comporte d'une part, en son centre un cône de révolution s'étendant vers le haut en étant axial à la jupe, et d'autre part, une série de dièdres ayant leurs droites d'intersection rayonnantes et inclinées de haut en bas en partant de la jupe vers son axe.

Suivant une autre caractéristique de l'invention, les faces de deux dièdres consécutifs forment entre elles, un couloir dont le fond plat, constitué par le plancher comporte des passages d'évacuation, tandis que le cône de révolution est entouré à sa based'une couronne avec passages d'évacuation, les dits passages ménagés tant dans les fonds des couloirs que dans la couronne étant situés à l'aplomb de galéries rayonnantes prévues sous le plancher.

On observera que la configuration de la partie basse d' un silo selon l'invention résoud de façon simple et .économique les problèmes jusqu'à maintenant posés, tant en ce qui concerne la réalisation qui est considérablement simplifiée (absence de poteaux) qu'en ce qui concerne l'exploitation, du fait que la vidange totale.et rapide du silo peut être effectuée sans intervention manuelle.

En effet, la disposition _{d}ss dièdres, formant entre eux des couloirs radiaux avec des fonds comportant une pluralité de passages, et du cône de révolution avec sa couronne comportant également des passages, tous ces passages étant situés à l'aplomb de moyens transporteurs disposés dans des galeries correspondantes,fait que le produit stocké peut être évacué du silo sans aucune intervention extérieure.

De plus, la réalisation d'un silo selon l'invention étant extrêmement simplifiée comparativement à la technique antérieure, on allie à un coût abaissé une exploitation donnant entière satisfaction.

D'autre part, un silo suivant l'invention peut être réalisé avec une seule jupe formant une cellule de stockage, ou avec deux jupes concentriques formant deux cellules de stockage, chacune desdites cellules ayant ses propres moyens d'évacuation du produit ; dans une telle réalisation, la cellule dite intérieure comporte à cet effet une surface conique de révolution dont la base est entourée d'une couronne avec orifices d'évacuation, tandis que la cellule annulaire dite extérieure, comporte une pluralité de dièdres à lignes d'intersection rayonnantes, avec, entre ceux-ci, des couloirs d'évacuation dont la base présente une largeur constante, chacune des bases comportant une pluralité d'orifices d'évacuation, les orifices d'évacuation desdites cellules débouchant dans les galeries.

D'autres caractéristiques et avantages de l'invention ressortiront d'ailleurs de la description qui va suivre, donnée à titre d'exemple, en référence aux dessins annexés dans lesquels :
la figure 1 montre en élévation et coupe axiale un silo conformément à l'invention selon la ligne I-I indiquée à la figure 2 ;
la figure 2 est une vue en coupe avec arrachement partiel suivant la ligne brisée indiquée par II-II à la figure 1;
la figure 3 est une vue en coupe suivant la ligne III-III de la figure 2 ;
la figure 4 est une vue en coupe suivant la ligne IV-IV de la figure 3 montrant en particulier en plan la disposition des galeries formées dans le socle ;
la figure 5 est une vue partielle en coupe suivant la ligne V-V de la figure 4.

Dans la forme d'exécution choisie et représentée aux figures, le silo selon l'invention comprend un socle massif circulaire indiqué globalement en 10 surmonté de deux jupes concentriques 11, 12, formant deux cellules de stockage respectivement intérieure 13, et extérieure 14, cette dernière étant annulaire. Le socle 10 forme un plancher 10A commun aux cellules, le plancher de la cellule intérieure 13 étant aménagé avec, en son centre, une surface conique de révolution 15 s'étendant vers le haut ; entre la base de cette surface conique de révolution et l'extrémité inférieure de la jupe 12 est formée une couronne circulaire 16 dans laquelle sont ménagés des passages d'évacuation 17 (figures 2 et 3) répartis selon une circonférence et convenablement disposés ainsi qu'il sera précisé dans ce qui suit.

Quant à la cellule extérieure 14, elle comporte dans sa partie basse une série de dièdres indiqués globalement par 20, présentant deux faces inclinées 20A-20B, (figure 5 en particulier), formant une arête d'intersection radiale 20C inclinée par rapport à un plan horizontal, l'inclinaison de cette arête étant, en partant de la jupe 11 du haut vers le bas.-Dans l'exemple représenté les faces en regard de deux dièdres consécutifs ménagent un couloir d'évacuation 21, (figure 5 en particulier) dont le fond 21A -formé en fait par la surface supérieure du plancher plat 10A. - présente une largeur constante, avec un axe rayonnant et, de part et d'autre de cet axe, une série de passages d'évacuation 25.

On remarquera que les passages d'évacuation 17 prévus dans la couronne 16 se trouvent dans le prolongement des passages d'évacuation 25 ménagés dans le fond 21A des couloirs 21 précités.

Les passages d'évacuation 17 et 25, ménagés dans le plancher 10A, comportent une surface tronconique dont la grande base forme un orifice dans la surface supérieure du plancher et la petite base un orifice dans la surface inférieure du plancher.

Chacune des cellules 13,14, comporte donc ses propres moyens d'évacuation du produit (surface conique et dièdres) propres à diriger la matière vers les passages d'évacuation, permettant ainsi une vidange complète du silo. Sous le plancher 10A, le socle 10 comporte des moyens d'appui constitués par des parois verticales 30, formant entre elles une pluralité de galeries 32 (figure 4), disposées à l'aplomb des passages d'évacuation 17 et 25, chaque galerie ainsi formée débouchant d'une part, sur l'extérieur et, d'autre part, dans une chambre centrale 33.

A l'intérieur de ces galeries peuvent être placés des moyens transporteurs, tels que tapis transporteurs indiqués en traits discontinus par 35, ceux-ci étant placés de façon telle qu'ils se trouvent à l'aplomb des passages d'évacuation 17, prévus à cet effet dans la couronne 16, et des passages d' évacuation 25 prévus dans le fond plat des couloirs 21.

On remarquera qu'en dessous des dièdres 20 c'est-à-dire à un emplacement dépourvu de galeries, le socle peut être renforcé par un remplissage de béton tel qu'indiqué en 40 à la figure 1.

Bien entendu le socle 10 comporte une semelle 41 formant des fondations à la construction, cette semelle faisant avantageusement partie intégrante du socle.

En partie supérieure, le silo comporte de manière usuelle un compartiment 43 formé par deux parois horizontales 44, 45, cette dernière comportant des ouvertures 46 propres à l'admission de la matière pulvérulente à stocker dans les cellules intérieure et extérieure 13, 14.

Une telle structure de socle, réalisée en béton offre l' avantage d'une réalisation simple et rapide, en même temps qu'elle permet une vidange aisée des deux cellules et un transfert pratique de la matière hors des limites du silo.

Bien entendu l'invention n'est pas limitée à la forme d' exécution choisie et représentée mais pourrait faire l'objet de modifications sans pour autant sortir du cadre de la présente invention.

## Revendications

1. Silo pour le stockage de matières pulvérulentes du genre comprenant, au moins une cellule de stockage constituée par une jupe verticale dont le fond est constitué par un plancher horizontal reposant sur des moyens d'appui, le plancher comportant une multiplicité de passages propres à l'évacuation de la matière pulvérulente stockée, en association avec des vannes propres à délivrer la matière pulvérulente sur des moyens transporteurs, caractérisé en ce qu'il comprendun_{.}socle monobloc (10) adapté à former conjointement un plancher (lOA), des moyens d'appui (30), et des galeries (32) à axes rayonnants propres à recevoir chacune un transporteur (35) en vue de transférer la matière pulvérulente en dehors des limites du silo, et en ce que la face supérieure du plancher (10A) comporte d' une part, en son centre un cône de révolution (15) s'étendant vers le haut en étant axial à la jupe (11), et,d'autre part , une série de dièdres (20) ayant leurs droites d'intersection (20C) rayonnantes et inclinées de haut en bas en partant de la jupe vers son axe.

2. Silo suivant la revendication 1, caractérisé en ce que les faces en regard de deux dièdres (20) voisins forment, avec la surface supérieure du plancher (lOA) un couloir d'évacuation (21) à fond plat.

3. Silo suivant la revendication 2, caractérisé en ce que les couloirs d'évacuation (21) au niveau du plancher (lOA) présentent des droites parallèles de part et d'autre d'un axe de symétrie rayonnant.

4. Silo suivant l'une quelconque des revendications précédentes, caractérisé en ce que la base du cône de révolution est entourée par une surface de plancher formant une couronne (16) avec une pluralité de passages d'évacuation (17).

5. Silo suivant l'une quelconque des revendications précédentes, caractérisé en ce qu'il comprend deux jupes concentriques (11-12) respectivement intérieure et extérieure ménageant ainsi deux cellules (13,14), la cellule (14) formée entre la jupe intérieure et la jupe extérieure étant annulaire.

6. Silo suivant la revendication 5, caractérisé en ce que la portion de plancher formant le fond de cellule annulaire (14) comporte une série de dièdres (20) ménageant entre eux, des couloirs d'évacuation (21) avec une base horizontale de largeur constante comportant des passages d'évacuation, tandis que la surface du plancher intéressant la cellule intérieure (13) comporte un cône de révolution (15) dont la base est entourée d'une couronne (16) comportant une série de passages d' évacuation (17).

7. Silo suivant l'une quelconque des revendications précédentes, caractérisé en ce que les passages d'évacuation (17, 25) ménagés dans le plancher (10A) sont à surface tronconique, la grande base débouchant sur la surface supérieure du plancher et la petite base dans les galeries (32).

8. Silo suivant l'une quelconque des revendications précédentes, caractérisé en ce que les bases des couloirs d'évacuation (21) comportent deux séries de passages d'évacuation (25) disposés de part et d'autre d'un axe de symétrie rayonnant.
